# EUROPÄISCHE PATENTSCHRIFT

(11) **EP 2 458 453 B1**
(45) Veröffentlichungstag und Bekanntmachung des Hinweises auf die Patenterteilung: **21.11.2018**
(21) Anmeldenummer: 11401568.8
(22) Anmeldetag: 12.08.2011
(51) Int. Cl.: G04B 19/12, G04B 19/14, G04B 19/10

(54) **Zifferblatt einer Uhr**
Dial of a clock
Cadran de montre

(30) Priorität: 12.08.2010 DE 202010008275 U
(43) Veröffentlichungstag der Anmeldung: 30.05.2012
(73) Patentinhaber: Pietsch, Michael, 04720 Döbeln (DE)
(72) Erfinder: Pietsch, Michael, 04720 Döbeln (DE)
(74) Vertreter: Rumrich, Gabriele

(56) Entgegenhaltungen:
- EP-A1- 1 887 052
- WO-A1-03/025681
- WO-A1-2006/133810
- DE-T2- 69 508 328
- DE-U- 7 047 151
- JP-A- 10 206 560
- US-A- 5 703 837
- US-A- 5 966 344
- US-B1- 6 208 591

## Beschreibung

Die Erfindung betrifft ein Zifferblatt einer Uhr.

Zifferblätter, die in Uhren zum Einsatz kommen oder Schmuckelemente können unterschiedlichste Formen besitzen. Neben der klassischen kreisförmigen Variante bei Uhren sind ebenso ovale oder eckige Ausführungen möglich. Außer durch die äußere Form können die Zifferblätter und damit die Uhren optisch verbessert werden, in dem sie auf unterschiedlichste Weise ausgestaltet bzw. verziert sein können. Dies gilt insbesondere auch für Schmuckelemente.

So kann ein Zifferblatt beispielsweise mit Durchbrüchen oder Aussparungen versehen sein, die mit einer farbigen Unterlage hinterlegt sind, wie in der DE 20 2005 009 779 U1. Bei dieser Lösung wurden die Durchbrüche durch Laserschnitte erzeugt. Weiter wurde, wie in der DE 103 15 757 B4 beschrieben, für die Herstellung des Zifferblattes ein Mehrfachschichtensystem verwendet. Bei dieser Gestaltungsweise können einzelne Bereiche dieses Mehrfachschichtensystems mittels gepulster Laserablation freigelegt und somit bestimmte Darstellungen erzielt werden. In der DE 101 41 751 A1 wird eine Lösung zur Herstellung eines Zifferblattes beschrieben, bei der der Grundkörper des Zifferblattes mit einer Lackschicht versehen ist. Mit Hilfe eines Laserstrahls wird die Lackschicht partiell entfernt, so dass Markierungen, Symbole und/oder Ziffern in die Oberfläche eingebracht werden können. Ebenso ist aus der DE 699 17 744 T2 bekannt, das Zifferblatt mit Zierelementen zu versehen. Dazu werden zuvor Öffnungen, vorzugsweise mittels Laserstrahl, in das Zifferblatt eingebracht, die als Aufnahmesitz für die Zierelemente dienen. Die Zierelemente, die auf einer Platte mittels eines Klebebandes befestigt sind, das unter dem Zifferblatt angebracht wird, können die als Aufnahmesitz ausgebildeten Öffnungen von unten durchdringen und somit in den Aufnahmesitzen sichtbar werden.

In Druckschrift US 5 966 344 A ist ein Ziffernblatt benannt, welches Durchbrüche aufweist, die mit lichtdurchlässigen Materialien ausgefüllt werden. Aufgrund der Durchbrüche besitzen die Ziffernblätter jedoch eine geringere Steifigkeit und schützen an den durchbrochenen Stellen nicht mehr die darunter liegenden Elemente. Zum Verschließen der Durchbrüche werden daher feste Materialien wie Keramik oder Harze verwendet. Aus US 6 208 591 B1 ist ein Ziffernblatt bekannt, welches transparent oder lichtdurchlässig ist und einen Leuchtstoff beinhaltet Es besitzt jedoch keine Ausnehmungen in welche verschiedene Materialien eingearbeitet werden können. Weiterhin ist ein abtragen des Ziffernblattes und eine Neugestaltung nicht vorgesehen. JP 10 206560 A beschreibt ein aus drei Schichten bestehendes Element, wobei ein erstes durchlässiges Element dessen Oberfläche in unebener Form als Metallschicht ausgebildet ist und Ausnehmungen aufweist. Hinter dem durchlässigen Element befindet sich eine Projektionsfläche sowie eine elektrische Platte (EL-Panel), welche ein Licht aufweist, das durch die Projektionsfläche emittiert wird, ohne dass die Metallschicht das Licht verdeckt. Aufgrund der Ausnehmungen der Metallschickt kann externes Licht reflektiert werden. Jedoch beschreibt genannte Anmeldung nicht die nachträgliche Bearbeitung eines Ziffernblattes. Es ist weiterhin nicht möglich beliebige individuelle Formen in als Ausnehmungen zu produzieren bzw. die Oberfläche abzutragen und neu zu gestalten.

Bei all diesen Gestaltungsvarianten bildet jeweils ein durchgehendes bzw. mehrschichtiges Flächenelement die Ausgangsbasis für das Zifferblatt.

Daher besteht die Aufgabe der Erfindung darin, abweichend von diesen, andere Möglichkeiten zur optischen Gestaltung eines Zifferblattes oder eines Schmuckelementes aufzuzeigen, die einfach und kostengünstig herstellbar sind.

Diese Aufgabe wird mit einem Zifferblatt einer Uhr, mit den Merkmalen des ersten Patentanspruches gelöst. Vorteilhafte Ausgestaltungen ergeben sich aus den Unteransprüchen.

Das Zifferblatt für Uhren ist erfindungsgemäss mit Vertiefungen versehen, die mit einem, sich zum Flächenelement optisch abhebenden Material, in Form von aushärtbarer Keramik ausgefüllt sind. Die Vertiefungen werden insbesondere mit Laser eingebracht oder eingestanzt.

Dadurch ist es auf einfache Art und Weise möglich, ein optisch abhebendes Material an dem Flächenelement anzubringen, welches sicher in den Vertiefungen sitzt.

Vorteilhafte kann ein erfindungsgemäßes Zifferblatt einer Uhr aus einem ein- oder mehrteiligen Grundelement gebildet werden, wobei das Grundelement ein herkömmliches, an seiner Oberseite abgetragenes Zifferblatt ist. Das abgetragene Zifferblatt kann nun mit neuen individuellen Gestaltungsmerkmalen versehen werden und es ist möglich bedarfsweise das Grundelement mit mindestens einem Aufsatzelement und/oder Rahmen zu versehen, der auf das Grundelement aufgesetzt ist oder das Grundelement umringt.

Insbesondere ist das ein- oder mehrteilige Flächenelement mit Vertiefungen versehen, die farbig ausgefüllt sind.

Eine weitere vorteilhafte Ausgestaltung der Erfindung sieht vor, dass sich das Zifferblatt aus einem ein- oder mehrteiligen Grundelement und mindestens einem auf diesem aufgesetzten Aufsatzelement oder Rahmen zusammensetzt. Dabei können bei einem mehrteiligen Grundelement die Einzelelemente unterschiedlichste Formen aufweisen, wobei die äußere Form des mindestens einen Aufsatzelementes oder Rahmens an die des entsprechend zugeordneten Grundelements angepasst sein kann und mit der Kontur des Grundelements abschließt oder anderweitig auf dem Grundelement angeordnet ist. So können die Aufsatzelemente/Rahmen bei einem kreisförmig ausgeführten Zifferblatt in Form von kreissegmentartigen (z.B. tortenstückartigen) Segmenten ausgeführt sein oder auch als ineinander gesetzte Ringe.

Außerdem ist es vorteilhaft, dass die Oberfläche des Flächenelementes mit Symbolen versehen ist, die bei einer Verwendung als Zifferblattes das Ablesen der Uhrzeit vereinfachen und in diesem Fall bevorzugt über den Umfang verteilt angeordnet wurden.

Eine weitere vorteilhafte Ausgestaltung der Erfindung sieht vor, dass die Breite des mindestens einen Aufsatzelementes/Rahmens die Größe der Symbole überdeckt und im Bereich dieser Symbole Aussparungen aufweist, die an die Größe der Symbole angepasst sind. Alternativ können die Symbole jedoch auch über den Rahmen hinausragen.

Weiter ist es vorteilhaft, dass die Unterseite des Aufsatzelementes/Rahmens mit Rastelementen bzw. Befestigungselementen versehen sein kann, die mit am Grundelement an entsprechender Stelle vorgesehenen Aufnahmen in Wirkverbindung bringbar sind. Auf diese Weise wird das Aufsatzelement/der Rahmen mit dem Grundelement lagefixiert bzw. verbunden.

Weiter ist es vorteilhaft, dass in die Aussparungen des Grundelements und/oder des Aufsatzelementes/Rahmens oder auch in beide Teile, Elemente aus Metall, Edelmetall, Mineralien oder Kunststoff in entsprechende Ausnehmungen einsetzbar sind.

Besonders vorteilhaft ist es, dass bei der Verwendung von Kunststoff oder Titan als Material für das Flächenelement (Grundelement und/oder Aufsatzelement/Rahmen) durch Einbringen von Wärme mittels Laserverfahren ein Farbumschlag erzielt wird.

Bevorzugt werden in das Grundelement und/oder das Aufsatzelement/den Rahmen Durchbrüche oder muldenförmige Vertiefungen mittels Laser eingebracht. Durch die Durchbrüche ist dann das Material des darunterliegenden Elementes sichtbar oder die Mulden werden bevorzugt mit sich optisch hervorhebendem Material ausgefüllt.

Die Erfindung wird nachfolgend anhand eines Ausführungsbeispiels und zugehöriger Zeichnungen näher erläutert.

Es zeigen:
Figur 1 eine Draufsicht auf ein auf einem Uhrwerk aufgesetztes Zifferblatt;
Figur 2 eine Schnittdarstellung der Figur 1;
Figur 3 einen vergrößerten Ausschnitt aus Figur 2,
Figur 4 eine perspektivische Darstellung einer weiteren Ausführung eines Zifferblattes;
Figur 5 eine Darstellung des Schnittes A-A gemäß Figur 4,
Figur 6 ein Zifferblatt aus metallischem Werkstoff mit einem äußeren vollflächigen ringförmigen Bereich und mittigen Durchbrüchen in Form von Ornamenten.

In Figur 1 ist eine Draufsicht auf ein mit einem Uhrwerk 5 verbundenen Zifferblatt 1 dargestellt. Aus dieser Figur ist ersichtlich, dass sich das Zifferblatt 1 aus einem Grundelement 2 und einem auf diesem aufgesetzten Rahmen 3 zusammensetzt, wobei beide Teile farblich gleich oder unterschiedlich gestaltet sein können. Weiter ist aus dieser Figur erkennbar, dass im Rahmen 3 über dessen Umfang verteilt Aussparungen 4 eingebracht sind, die den darunter liegenden Bereich des Grundelements 2 sichtbar werden lassen. Somit erscheint die Farbe des Grundelements 2 durch die in diesem Beispiel kreuzförmig angeordneten vier Aussparungen 4 des beispielsweise anders farbig gestalteten Rahmens 3. Ebenso gut können beliebig viele (hier zwölf)Aussparungen 4 in den Rahmen 3 eingebracht werden. In den Aussparungen 4 können auch Ziffern, Zeichen, Symbole oder zahlenmäßig unterschiedliche Steine oder Vertiefungen sichtbar sein, die auf dem bzw. in dem Grundelement 2 im Bereich der Aussparungen 4 aufgebracht bzw. eingebracht sind. In die Aussparungen 4 können auch Einsätze aus Metall oder Edelmetall, wie beispielsweise Gold, eingebracht werden, wobei das Metall galvanisch behandelt werden kann. Das Einsetzen von Steinen in die Aussparungen 4 kann durch Einreiben, Einkerbe - oder Krabbenfassung erfolgen. Weiter ist die Befestigung der Gestaltungselemente auch durch Kleben, Löten, Nieten oder anderweitig möglich. Außer Metall oder Metalllegierungen können die Aussparungen 4 mit Keramikelementen, Farben oder Leuchtmitteln ausgelegt sein. Daneben kann auch der Rahmen 3 selbst entweder ein- oder mehrfarbig gestaltet sein und aus den unterschiedlichsten Materialien, wie Metall, Edelmetall oder Kunststoff bestehen. Wie in Figur 1 ersichtlich, ist der Rahmen 3 einteilig ausgeführt, wobei die Größe seines Außendurchmessers an die Größe des Außendurchmessers des Grundelements 2 angepasst ist. Es kann jedoch auch eine von der Kreisform abweichende Form für das Grundelement 2 und das auch für den Rahmen 3 gewählt werden. So sind beispielsweise auch mehreckige Formen denkbar. Ebenso können mehrere farblich unterschiedlich gestaltete Rahmen 3 unterschiedlicher Größe so auf das Grundelement 2 aufgebracht werden, dass sie konzentrisch zueinander angeordnet sind. In einer weiteren Variante kann der Rahmen 3 auch aus mehreren Segmenten zusammengefügt sein, die entweder unmittelbar aneinander gefügt sind oder einen Abstand zueinanderaufweisen. Das Grundelement 2, das ebenfalls aus unterschiedlichen Materialien, wie Metall, Edelmetall oder Kunststoff bestehen kann, kann ein- oder mehrteilig ausgeführt sein, d.h. es kann sich aus einer oder aus mehreren übereinander angeordneten Schichten zusammensetzen. Ist es mehrschichtig ausgebildet, kann es auch im Bereich der Aussparungen 4 des oder der Rahmen 3 Vertiefungen mit eingebrachten Mustern aufweisen. Das Zifferblatt 1 kann beispielsweise aus Silber, Titan, Edelstahl, Gold oder einem anderen Werkstoff bestehen. Bei der Verwendung von Kunststoff oder Titan für das Flächenelement (Grundelement 2 und/oder Rahmen 3) erfolgt durch einen Eintrag von Wärme mittels Laserverfahren ein Farbumschlag. Durch dieses Verfahren kann das Flächenelement (Grundelement 2 und/oder Rahmen 3) alle Farbnuancen, ähnlich denen eines Regenbogens, aufweisen.

Figur 2 zeigt einen Schnitt durch die Figur 1. Aus dieser ist der Aufbau des Zifferblattes 1 deutlich erkennbar, das mit dem Uhrwerk 5 verbunden ist. Wie bereits in Figur 1 beschrieben, ist auf dem Grundelement 2 der Rahmen 3 aufgebracht, der mit Aussparungen 4 versehen ist. Zur Verdeutlichung der Befestigung des Rahmens 3 am Grundelement 2 zeigt Figur 3 eine vergrößerte Darstellung der Ansicht X aus Figur 2. Hieraus ist erkennbar, dass der Rahmen 3 an der Unterseite mehrere Rastelemente 6 aufweist, die über dessen Umfang verteilt angeordnet sind. Diesen Rastelementen 6 gegenüberliegend sind im Grundelement 2 Aufnahmen 7 vorgesehen, in denen diese verrasten, so dass der Rahmen 3 mit dem Grundelement 2 lagefixierend verbunden ist. Gemäß weiteren nicht dargestellten Ausführungsbeispielen ist es auch möglich, anstelle eines Rahmens eine Auflage in der Größe des Grundelementes zu verwenden. Neben dem Rahmen kann auch das Grundelement des Zifferblattes mehrteilig ausgeführt sein.

Figur 4 zeigt eine perspektivische Darstellung einer weiteren Ausführung eines Zifferblattes 1. Dieses als Scheibe ausgeführte Zifferblatt 1 weist einen mittigen Durchbruch 8 für den nicht dargestellten Zeiger auf und ist mittels Laserstrahl so bearbeitet worden, dass im Bereich der hier balkenartigen Stiche für die Zeitangabe Vertiefungen bzw. Aussparungen 4 entstehen, die farbig ausgefüllt oder mit Keramik ausgelegt sind. Es wurden auf gleiche Art und Weise weitere Motive M, hier Sonne, Mond, Sterne, in das Zifferblatt 1 eingebracht, die im Vergleich zu den Stichen für die Zeitangabe farbig abgesetzt sind.

Es sind selbstverständlich auch andere Motive, z.B. florale Muster und Phantasiezeichnungen oder Schriftzüge bzw. Datumsangaben in das Zifferblatt durch farbiges oder anderweitig sich absetzendes Ausfüllen der im Zifferblatt mittels Laser eingebrachten Vertiefungen 4 einbringbar. Die Zeichen für die Zeitangabe bzw. das Ablesen der Uhrzeit können beispielsweise durch Ausfüllen der Vertiefungen 4 mit Farbe und die Motive M durch Ausfüllen der Vertiefungen mit insbesondere farbiger Keramik hervorgehoben sein. Als Keramik wird bevorzugt ein aushärtbares Material verwendet.

Anstelle einer Scheibe können auch ein oder mehrere ineinander gesetzte Ringe oder ein Segment oder mehrere gleichartige oder unterschiedliche Segmente als Zifferblatt 1 verwendet werden, die analog wie die Scheibe mittels Laserstrahl bearbeitet und dann weiter behandelt werden.

Figur 5 zeigt das als Scheibe ausgeführte Zifferblatt 1 aus Figur 4 in einer Darstellung entlang des Schnittes A-A. Hieraus sind die Vertiefungen 4 und die Befestigungselemente 9 sowie der Durchbruch 8 für den nicht dargestellten Zeiger ersichtlich.

Es ist möglich, ein herkömmliches Zifferblatt 1 einer Uhr, welches bereits Befestigungselemente 9 (hier Stifte, die auch die Lagepositionierung des Zifferblattes gegenüber dem nicht dargestellten Werk der Uhr gewährleisten) an seiner Unterseite aufweist, zu verwenden. In diesem Fall kann dieses besonders einfach entsprechend behandelt werden, in dem es zunächst an seiner Oberseite abgetragen, z.B. abgeschliffen oder mittels Laser abgetragen wird. Die nun im Wesentlichen glatte Oberfläche kann danach individuell, beispielsweise mit Elementen gemäß den vorgenannten Ausführungen gestaltet werden.

Das ursprüngliche Zifferblatt kann dann auch als Grundelement dienen, auf dem z.B. ein Rahmen oder andere Gestaltungselemente angeordnet sein können. Diese können Durchbrüche aufweisen, durch die das Material des Grundelementes sich optisch unterscheidend sichtbar ist und /oder mit Vertiefungen versehen sein, in welche sich optisch hervorhebende Materialien eingebracht wurden.

Dadurch ist es auf einfache Art und Weise möglich, ein Zifferblatt einer Uhr individuell zu gestalten.

Besonders dekorativ ist die Verwendung eines silbernen oder anderen Edelmetalls als Zifferblatt in Form eines Grundelementes und/oder Aufsatzelementes, welches mit Aussparungen versehen wurde, die mit aushärtbarer Keramik ausgefüllt sind. Figur 6 zeigt ein rundes Zifferblatt 1 einer Uhr, welches aus einem einteiligen Grundelement 2 aus metallischem Werkstoff besteht (z.B. Silber, Gold, Titan, Edelstahl usw.). Das Grundelement 1 weist einen äußeren vollflächigen ringförmigen Bereich 2.1 und mittige filigrane Durchbrüche in Form von Ornamenten 2.2 auf, die mittels Laser ausgeschnitten wurden. Mittig ist ein Durchbruch 8 für den Zeiger vorgesehen.

Durch die Ornamente 2.2 ist im montierten Zustand das Werk sichtbar (nicht dargestellt). In dem äußeren ringförmigen Bereich 2.1 wurden Vertiefungen 4 mittels Laser eingebracht, welche mit z.B. farbiger Keramik ausgefüllt sind und Markierungen bzw. Ziffern für das Ablesen der Uhrzeit bilden. Soll das Werk nicht sichtbar sein, können die Ornamente oder andere Muster auch nur als Vertiefungen in das Grundelement eingebracht sein. Wahlweise können diese wiederum farbig hervorgehoben werden.

### Bezugszeichenliste

- 1: Zifferblatt
- 2: Grundelement
- 2.1: ringförmiger Bereich
- 2.2: Ornamente
- 3: Rahmen
- 4: Aussparung/Vertiefung
- 5: Uhrwerk
- 6: Rastelement/Befestigungselement
- 7: Aufnahme
- 8: Durchbruch für Zeiger
- 9: Befestigungselemente
- M: Motive

## Patentansprüche

1. Zifferblatt (1) einer Uhr, **dadurch gekennzeichnet, dass** dieses mit Vertiefungen (4) versehen ist, die mit einem, sich zum Zifferblatt (1) optisch abhebenden Material, in Form von aushärtbarer Keramik ausgefüllt sind.

2. Zifferblatt (1) einer Uhr nach Anspruch 1, **dadurch gekennzeichnet, dass** diese ein ein- oder mehrteiliges Grundelement (2) aufweist, wobei das Grundelement ein herkömmliches, an seiner Oberseite abgetragenes Zifferblatt ist, welches mit neuen Gestaltungsmitteln versehen ist und dass auf dem Grundelement (2) bedarfsweise mindestens ein Aufsatzelement und/oder Rahmen (3) aufgesetzt ist oder dass das Grundelement (2) von einem Rahmen (3) umringt wird.

3. Zifferblatt (1) nach Anspruch 2, **dadurch gekennzeichnet, dass** das Grundelement und/oder der Rahmen (3) die Vertiefungen (4) aufweisen, die mit dem sich optisch abhebenden Material gefüllt sind und/oder dass der Rahmen Aussparungen aufweist, durch welche das Grundelement sichtbar ist.

4. Zifferblatt (1) nach einem der Ansprüche 2 bis 3, **dadurch gekennzeichnet, dass** das Grundelement (2) verschiedene Formen aufweisen kann, wobei die äußere Form des mindestens eines Aufsatzelementes/Rahmens (3) an die des entsprechend zugeordneten Grundelements (2) angepasst oder nicht angepasst ist.

5. Zifferblatt (1) nach einem der Ansprüche 2 bis 4, **dadurch gekennzeichnet, dass** sich Grundelement (2) und Aufsatzelement/Rahmen (3) in der Wahl des Materials und/oder der Farbe voneinander unterscheiden.

6. Zifferblatt (1) nach einem der Ansprüche 3 bis 5, **dadurch gekennzeichnet, dass** die Oberfläche des Zifferblatts mit Motiven und/oder zum Ablesen der Uhrzeit mit Symbolen oder Zeichen versehen ist und dass die Motive, Symbole oder Zeichen durch Einbringen und/oder Ausfüllen von den Aussparungen (4) /Vertiefungen gebildet werden.

7. Zifferblatt (1) nach einem der Ansprüchen 3 bis 6, **dadurch gekennzeichnet, dass** die Breite des Aufsatzelementes/Rahmens (3) die Größe der im Grundelement angeordneten Symbole/Zeichen zumindest teilweise überdeckt und im Bereich dieser Symbole/Zeichen die Aussparungen (4) aufweist, die an die Größe der Symbole/Zeichen angepasst sind.

8. Zifferblatt (1) nach einem der Ansprüche 1 bis 7, **dadurch gekennzeichnet, dass** die Unterseite des Aufsatzelementes/Rahmens (3) mit ein oder mehreren Rastelementen (6) versehen ist, die mit am Grundelement (2) an entsprechender Stelle vorgesehenen Aufnahmen (7) in Wirkverbindung bringbar sind.

## Claims

1. A dial (1) of a watch, **characterized in that** it is provided with depressions (4), which are filled with a material, in the form of curable ceramic, which stands out visually in relation to the dial (1).

2. The dial (1) of a watch according to Claim 1, **characterized in that** it has a one-part or multipart base element (2), wherein the base element is a conventional dial worn on its upper side, which is provided with new elements of design, and at least one attachment element and/or frame (3) is placed on the base element (2) if needed, or the base element (2) is enclosed by a frame (3).

3. The dial (1) according to Claim 2, **characterized in that** the base element and/or the frame (3) have the depressions (4) which are filled with the material that stands out visually, and/or the frame has recesses through which the base element is visible.

4. The dial (1) according to any one of Claims 2 to 3, **characterized in that** the base element (2) can have various shapes, wherein the external shape of the at least one attachment element/frame (3) is adapted or is not adapted to that of the corresponding associated base element (2).

5. The dial (1) according to any one of Claims 2 to 4, **characterized in that** base element (2) and attachment element/frame (3) differ from one another in the selection of the material and/or the color.

6. The dial (1) according to any one of Claims 3 to 5, **characterized in that** the surface of the dial is provided with motifs and/or with symbols or characters for reading the time of day, and the motifs, symbols, or characters are formed by introducing and/or filling the recesses (4)/depressions.

7. The dial (1) according to any one of Claims 3 to 6, **characterized in that** the width of the attachment element/frame (3) at least partially overlaps the size of the symbols/characters arranged in the base element and has recesses (4) in the region of these symbols/characters which are adapted to the size of the symbols/characters.

8. The dial (1) according to any one of Claims 1 to 7, **characterized in that** the lower side of the attachment element/frame (3) is provided with one or more catch elements (6), which can be operationally connected to receptacles (7) provided on the base element (2) at corresponding points.

## Revendications

1. Cadran (1) d'une montre, **caractérisé en ce qu'**il est muni de creux (4) qui sont remplis d'un matériau contrastant visuellement avec le cadran (1) et composé de céramique durcissable.

2. Cadran (1) d'une montre selon la revendication 1, **caractérisé en ce que** celle-ci présente un élément de base (2) en une ou plusieurs parties, lequel élément de base est un cadran ordinaire, dont de la matière est enlevée sur la face supérieure et qui est muni de nouveaux moyens de décor, et **en ce qu'**est posé, au besoin, sur l'élément de base (2) au moins un élément posé et/ou un cadre (3) ou **en ce que** l'élément de base (2) est entouré par un cadre (3).

3. Cadran (1) selon la revendication 2, **caractérisé en ce que** l'élément de base et/ou le cadre (3) présentent les creux (4) qui sont remplis du matériau contrastant visuellement, et/ou **en ce que** le cadre présente des découpes à travers lesquelles l'élément de base est visible.

4. Cadran (1) selon l'une des revendications 2 à 3, **caractérisé en ce que** l'élément de base (2) peut présenter différentes formes, la forme extérieure de l'au moins un élément posé/cadre (3) étant adaptée ou non à celle de l'élément de base (2) associé.

5. Cadran (1) selon l'une des revendications 2 à 4, **caractérisé en ce que** l'élément de base (2) et l'élément posé/cadre (3) diffèrent l'un de l'autre par le choix du matériau et/ou la couleur.

6. Cadran (1) selon l'une des revendications 3 à 5, **caractérisé en ce que** la surface du cadran est munie de motifs et/ou de symboles ou de caractères pour la lecture de l'heure, et **en ce que** les motifs, symboles ou caractères sont formés en ménageant et/ou en remplissant les découpes (4) ou creux.

7. Cadran (1) selon l'une des revendications 3 à 6, **caractérisé en ce que** la largeur de l'élément posé/cadre (3) recouvre au moins en partie la taille des symboles/caractères disposés sur l'élément de base et présente au niveau de ces symboles/caractères les découpes (4) qui sont adaptées à la taille des symboles/caractères.

8. Cadran (1) selon l'une des revendications 1 à 7, **caractérisé en ce que** la face inférieure de l'élément posé/cadre (3) est munie d'un ou plusieurs éléments d'enclenchement (6) qui peuvent être mis en liaison active avec des logements (7) prévus sur l'élément de base (2) aux endroits correspondants.
